# EUROPÄISCHE PATENTSCHRIFT

(11) **EP 0 545 086 B1**
(45) Veröffentlichungstag und Bekanntmachung des Hinweises auf die Patenterteilung: **14.08.1996**
(21) Anmeldenummer: 92118853.8
(22) Anmeldetag: 04.11.1992
(51) Int. Cl.: E04G 15/06, E04G 15/04

(54) **Verlorenes Schalungselement**
Permanent shuttering element
Elément de coffrage perdu

(30) Priorität: 05.12.1991 DE 4140074
(43) Veröffentlichungstag der Anmeldung: 09.06.1993
(73) Patentinhaber: SCHÖCK BAUTEILE GmbH, D-76534 Baden-Baden (DE)
(72) Erfinder: Schöck, Eberhard, Dipl.-Ing., W-7570 Baden-Baden Varnhalt (DE)
(74) Vertreter: Brommer, Hans Joachim, Dr.-Ing.

(56) Entgegenhaltungen:
- CH-A- 579 196
- DE-A- 2 400 109
- FR-A- 2 391 338
- GB-A- 2 134 582
- GB-A- 2 243 395
- US-A- 3 157 966

## Beschreibung

Die Erfindung betrifft ein verlorenes Schalungselement, insbesondere Aussparungskörper aus einem aushärtbarem Material wie Beton, das durch Nägel an einer Schaltafel zu befestigen ist.

Derartige Schalungselemente sind in den unterschiedlichsten Arten und Formen bekannt. Um dem Druck des eingefüllten Betons standzuhalten, müssen sie an der sie tragenden Schaltafel befestigt werden, was im allgemeinen durch Nageln erfolgt. Die Schalungselemente bestehen dabei meist aus Holz.

Beispielsweise offenbart die CH-A-579 196 einen Aussparungsstutzen, bei dem die Haltekraft zwischen verlorenem Schalungselement und Nagel geringer sein kann als zwischen Nagel und Schaltafel. Allerdings wird in dieser Druckschrift nicht offenbart, was der Grund für diese unterschiedlichen Haltekräfte ist. Jedenfalls weist der Aussparungsstutzen an seinem an der Schaltafel angrenzenden Bereich vorstehende Hülsen auf, deren auf die Schaltafel gerichtete Bohrungen jeweils zur Aufnahme eines Nagels dienen. Auf diese Weise sollen die Nägel nach dem Erstarren des Betons zusammen mit der Schaltafel weggerissen werden können. Auch aus der US-A-3 157 966 sind entsprechende, ein Abziehen der Nägel zusammen mit der Schaltafel ermöglichende Halte-Kraftverhältnisse bekannt, was dort durch eine besondere Ausgestaltung des Nagelkopfes erreicht wird. Das bisher notwendige Abzwicken, Flachklopfen und ähnliche Maßnahmen zur Beseitigung des nach unten vorstehenden Nagels erübrigen sich dadurch. Vor allem aber ist auch der im Beton sitzende Nagelstumpf, der eine latente Korrosionsquelle darstellt, eliminiert.

Hiervon ausgehend liegt der vorliegenden Erfindung die Aufgabe zugrunde, die gebildeten Schalungselemente dahingehend zu verbessern, daß weitere mögliche Korrosionsquellen beseitigt werden.

Diese Aufgabe wird erfindungsgemäß dadurch gelöst, daß die zur Nagelbefestigung dienenden Hülsen an ihrem unteren Ende dünnwandig verschlossen sind. Dadurch werden auch die Nägel, die nicht zur Befestigung des Schalungselementes benötigt werden, als Korrosionsquelle eliminiert, indem die Nagelspitzen zuverlässig gegenüber dem Beton isoliert sind und somit nicht zu rosten anfangen können.

Grundsätzlich liegt es im Rahmen der Erfindung, die Hülsen erst auf der Baustelle mit Nägeln zu bestücken. Um jedoch die gewünschten Reibungsverhältnisse mit Sicherheit einzuhalten, empfiehlt es sich, die Hülsen bereits herstellerseitig mit den richtigen Nägeln zu füllen.

Hinsichtlich des Abziehens der Nägel vom Schalungselement bestehen im wesentlichen zwei Möglichkeiten: Entweder werden die Nägel durch die am Schalungselement verbleibenden Hülsen hindurchgezogen oder sie werden mitsamt ihren Hülsen vom Schalungselement gelöst. In beiden Fällen empfiehlt es sich, daß die Hülsen aus Kunststoff bestehen, so daß eine gewisse Nachgiebigkeit gewährleistet ist.

Die Hülsen können unmittelbar in die Wandung des Schalungselementes integriert sein und nur oben etwas vorstehen, damit das Schalungselement beim Hämmern nicht zu leicht beschädigt werden kann. Ebenso können die Hülsen aber auch als separate Teile mit dem Schalungselement verbunden werden, beispielsweise durch eine Schnapp- oder Klemmverbindung.

Damit das Einhämmern der Nägel erleichtert wird, empfiehlt es sich, die Hülsen nicht innerhalb, sondern außerhalb des Schalungselementes anzuordnen, also an der vom einzufüllenden Beton beaufschlagten Seite. Zweckmäßig weisen die Schalungselemente an dieser Seite unmittelbar angeformte seitliche Vorsprünge auf, in denen die Hülsen stecken.

Das Schalungselement selbst kann aus Mörtel, insbesondere faserverstärktem Mörtel, anderen betonähnlichen Stoffen, aber auch aus gebundener Holzwolle oder Kunststoff bestehen.

Weitere Merkmale und Vorteile der Erfindung ergeben sich aus der nachfolgenden Beschreibung von Ausführungsbeispielen anhand der Zeichnung; dabei zeigt
- Fig. 1 - 3: die Montage des Schalungselementes;
- Fig. 4: einen vergrößerten Ausschnitt des Befestigungsbereiches im Vertikalschnitt;
- Fig. 5: einen Horizontalschnitt längs der Linie V-V in Fig. 4;
- Fig. 6 - 8: vergrößerte Darstellungen des Befestigungsbereiches mit unterschiedlichen Alternativen;
- Fig. 9a - c: vergrößerte Details der Hülse.

In Fig. 1 erkennt man zwei Schalungselemente 1 und 2, die mit weiteren, nicht gezeigten Schalungselementen zu einem verlorenen Aussparungskörper kombiniert werden, um eine durchgehende Öffnung in einer Betondecke auszusparen. Hierzu sind die Schalungselemente an ihrem unteren, außenliegenden Rand mit mehreren Vorsprüngen 3, 4 bestückt, in denen jeweils ein Nagel 5 bzw. 6 sitzt. Auf die nähere Ausbildung dieser Vorsprünge wird später anhand der Fig. 4 bis 9 zurückgekommen.

Die Schalungselemente werden sodann auf eine herkömmliche hölzerne Schaltafel 7 aufgenagelt, auf der später der Beton vergossen wird. Dabei bilden die Schalungselemente ein Rechteck, dessen angrenzende Seitenwandteile flüssigbetondicht aneinander liegen oder ineinander gesteckt sind. Dieser Zustand ist in Fig. 2 dargestellt.

Nach dem Eingießen und Erstarren der Betondecke 8 wird die untere Schaltafel 7 abgenommen und dabei werden sämtliche Nägel 5, 6 von den Schalungselementen 1, 2 gleich mit abgezogen.

Die Fig. 4 und 5 verdeutlichen die erfindungsgemäße Nagelhalterung am Schalungselement gemäß einer ersten Alternative. Dabei werden die Vorsprünge 4 durch seperate Kunststoffhülsen 16 gebildet, die über Fortsätze 17 am Schalungselement 2 verankert sind. Die Fortsätze 17 können unmittelbar in die Wand des Schalungselementes eingegossen sein, sie können aber ebenso wie im gezeigten Ausführungsbeispiel durch seitliche Vorsprünge 17a federnd in Öffnungen der Schalungselemente verrastet werden.

An der Außenseite weisen die Kunststoffhülsen 16 eine etwa vertikal verlaufende Bohrung 16a auf. Diese Bohrung 16a dient zur Aufnahme des Nagels 6.

Zweckmäßig ist der Nagel 6 in der Bohrung 16a durch Reibung festgehalten, damit er während des Transportes und der Montage nicht herausrutschen kann. Durch entsprechende Bemessung der Bohrung 16a wird der Nagel 6 in eingeschlagenem Zustand nur mit einer solchen Reibungskraft festgehalten, die geringer ist als die Haltekraft zwischen Nagel 6 und unterer Schaltafel 7. Dies kann allein durch entsprechende maßliche Anpassung zwischen Kunststoffhülse 16 und Nagel 6 erfolgen, ebenso aber auch durch Vorsehen von Sollbruchstellen, die bei eingeschlagenem Nagel unterhalb des Nagelkopfes liegen und bei einer geringeren Kraft aus der Kunststoffhülse 16 ausbrechen als zum Ziehen des Nagels aus der unteren Schaltafel 7 notwendig ist.

Die Fig. 6 bis 8 zeigen Alternativen, bei denen mit einer etwa zylindrischen Kunststoffhülse 26 gearbeitet wird und diese Kunststoffhülse unmittelbar in das Wandmaterial des Schalungselementes integriert ist. Dazu weist das Schalungselement gemäß Fig. 6 und 7 an seinem unteren Rand eine nach außen ragenden Vorsprung 2a auf, der als Träger für die eingesteckte Hülse 26 fungiert. Die Hülse 26 kann dabei lotrecht oder auch leicht nach außen geneigt und mit oder ohne oberen Überstand im Vorsprung 2a angeordnet sein.

In Fig. 8 ist auf den genannten Vorsprung verzichtet worden und die Hülse 26 stattdessen direkt schräg in das Schalungselement integriert.

Allen Varianten nach Fig. 6 bis 8 ist gemeinsam, daß die Hülse 26 bei Entfernen der unteren Schaltafel 7 und dem damit einhergehenden Abziehen der Nägel entweder am Schalungselement verbleiben oder aber zusammen mit dem Nagel aus dem Schalungselement herausgezogen werden kann. Im ersten Fall liegen die bereits weiter oben beschriebenen Reibungsverhältnisse vor. Im zweiten Fall wird die Haltekraft zwischen Kunststoffhülse 26 und Nagel höher gewählt als die Haltekraft zwischen Nagel und Schaltafel 7; dafür muß die Haltekraft zwischen Kunststoffhülse 26 und dem Schalungselement geringer sein als zwischen Nagel und Schaltafel.

Die Fig. 9a bis 9c zeigen Ausgestaltungen der Kunststoffhülse 16, durch die verhindert wird, daß Betonmilch in die Bohrung 16a eindringt und das Ziehen des Nagels erschwert oder zu dessen Korrosion führt.

Hierzu ist die Hülse 16 am oberen Ende der Bohrung 16a mit nach innen ragenden Dichtungslippen 16c versehen, die sich bei eingeschlagenem Nagel 6 an dessen Kopf anlegen und damit die Bohrung 16a nach oben abdichten.

In Fig. 9b erkennt man, daß die Bohrung 16a auch an ihrem unteren Ende durch eine Membran 16d verschlossen sein kann. Dies empfiehlt sich vor allem dann, wenn damit zu rechnen ist, daß nicht alle Nägel 6 in die Schaltafel eingeschlagen werden und somit auch nach Entfernung der Schaltafel im Beton verbleiben. In diesem Fall verhindert die Membran 16d das Vordringen von Betonmilch zur Nagelspitze und eine hiervon ausgehende Korrosion. Die Membran 16d ist so bemessen, daß sie andererseits beim Einhämmern des Nagels leicht durchstoßen werden kann.

Fig. 9c schließlich zeigt einen Horizontalschnitt durch eine alternative Ausbildung der Bohrung 16a. Sie ist in diesem Fall mit mehreren vertikal verlaufenden Rippen 16e versehen, die sich an den Schaft des Nagels anlegen und für die gewünschten Reibungsverhältnisse sorgen. Diese Ausführungsform empfiehlt sich insbesondere für Nägel mit kleinem Kopf oder ohne Kopf, wobei die Kunststoffhülse ebenso wie bei Fig. 9a und 9b vorzugsweise beim Ziehen des Nagels am Schalungselement verbleibt.

Selbstverständlich umfaßt der vorstehend verwendete Begriff "Nagel" alle möglichen nagelbaren Befestigungsstifte, insbesondere also auch solche ohne Kopf und solche mit spezieller Außenprofilierung am Schaftumfang.

## Patentansprüche

1. Verlorenes Schalungselement (1, 2), insbesondere Aussparungskörper aus einem aushärtbarem Material wie Beton, das durch Nägel (5, 6) an einer Schaltafel (7) zu befestigen ist, wobei die Haltekraft zwischen verlorenem Schalungselement (1, 2) und Nagel (5, 6) geringer ist als zwischen Nagel (5, 6) und Schaltafel (7), wozu das Schalungselement (1, 2) an seinem an der Schaltafel (7) angrenzenden Bereich vorstehende Hülsen (3, 4, 16, 26) aufweist, deren auf die Schaltafel gerichtete Bohrungen (16a, 26a) jeweils zur Aufnahme eines Nagels (6) dienen,
dadurch gekennzeichnet,
daß die Hülsen (16) an ihrem unteren Ende (16d) dünnwandig verschlossen sind.

2. Schalungselement nach Anspruch 1,
dadurch gekennzeichnet,
daß die Hülsen (3, 4, 16, 26) jeweils mit durch Klemmung gehaltenen Nägeln (6) bestückt sind.

3. Schalungselement nach Anspruch 1,
dadurch gekennzeichnet,
daß die Nägel beim Entfernen der Schaltafel durch die am Schalungselement (1, 2) verbleibenden Hülsen (3, 4, 16) hindurchziehbar sind.

4. Schalungselement nach Anspruch 1,
dadurch gekennzeichnet,
daß die Nägel beim Entfernen der Schaltafel (7) mitsamt ihren Hülsen (26) vom Schalungselement abziehbar sind.

5. Schalungselement nach Anspruch 1,
dadurch gekennzeichnet,
daß die Hülsen (3, 4, 16, 26) aus Kunststoff bestehen.

6. Schalungselement nach Anspruch 1,
dadurch gekennzeichnet,
daß die Hülsen (26) in das Material des Schalungselementes integriert sind.

7. Schalungselement nach Anspruch 1,
dadurch gekennzeichnet,
daß die Hülsen (26) nach oben aus dem Material des Schalungselementes vorstehen.

8. Schalungselement nach Anspruch 1,
dadurch gekennzeichnet,
daß die Hülsen (3 ,4, 16) als separate Teile mit dem Schalungselement verbindbar, insbesondere verrastbar sind.

9. Schalungselement nach Anspruch 1,
dadurch gekennzeichnet,
daß die Hülsen (3, 4, 16, 26) an der vom einzufüllenden Beton beaufschlagten Seite des Schalungselementes angeordnet sind.

10. Schalungselement nach Anspruch 1,
dadurch gekennzeichnet,
daß die Hülsen (26) in seitlichen Vorsprüngen (2a) des Schalungselementes (2) angeordnet sind.

## Claims

1. A lost shuttering element (1,2), in particular for formwork of a hardenable material like concrete, which is fastened by nails (5,6) to a shutter board (7), whereby the retention force between the lost shuttering (1,2) and a nail (5,6) is less than that between said nail (5,6) and a board (7), for which purpose the lost shuttering element (1,2) has projecting sleeves (3, 4, 16, 26) where it abuts against the shutter board (7), and drill-holes (16a, 26a) of the sleeves, which point towards the board, each arranged to accomodate a nail (6), characterised in that the sleeves (16) terminate in a thin wall (16d).

2. A shuttering element according to Claim 1, characterised in that the sleeves (3, 4, 16, 26) each hold a nail (6) firmly braced.

3. A shuttering element according to Claim 1, characterised in that when the shutter board is removed the nails can be withdrawn through the sleeves (3, 4, 16) retained by the shuttering element (1,2).

4. A shuttering element according to Claim 1, characterised in that when the shutter board (7) is removed the nails can be withdrawn from the shuttering element together with their sleeves (26).

5. A shuttering element according to Claim 1, characterised in that the sleeves (3, 4, 16, 26) are of plastic.

6. A shuttering element according to Claim 1, characterised in that the sleeves (6) are integrated into the shuttering material.

7. A shuttering element according to Claim 1, characterised in that, that the sleeves (26) project upwards out of the shuttering material.

8. A shuttering element according to Claim 1, characterised in that the sleeves (3, 4, 16) can be connected as separate items to the shuttering element, and in particular can be clipped to it.

9. A shuttering element according to Claim 1, characterised in that the sleeves (3, 4, 16, 26) are accommodated on the side of the shuttering element on to which the concrete is poured.

10. A shuttering element according to Claim 1, characterised in that the sleeves (26) are accommodated in lateral projections (2a) from the shuttering element (2).

## Revendications

1. Élément de coffrage perdu, notamment corps à évidement réalisé en un matériau durcissable, tel que du béton, et qui doit être fixé par des pointes (5,6) à un panneau de coffrage (7), la force de retenue entre l'élément de coffrage perdu (1,2) et les pointes (5,6) est inférieure à la force de tenue entre les pointes (5,6) et le panneau de coffrage (7), l'élément de coffrage (1,2) comportant à cet effet, au niveau de sa partie jouxtant le panneau de coffrage (7), des douilles saillantes (3,4,16,26), dont les perçages (16a,26a) dirigés vers le panneau de coffrage sont utilisés chacun pour loger une pointe (6), caractérisé en ce que les douilles (16) sont fermées par une paroi mince au niveau de leur extrémité inférieure (16d).

2. Élément de coffrage selon la revendication 1, caractérisé en ce que les douilles (3,4,16,26) sont équipées respectivement de pointes retenues par serrage.

3. Élément de coffrage selon la revendication 1, caractérisé en ce que lors du retrait du panneau de coffrage, les pointes peuvent être introduites à travers les douilles (3,4,16) qui restent dans l'élément de coffrage (1,2).

4. Élément de coffrage selon la revendication 1, caractérisé en ce que lors du retrait du panneau de coffrage (7), les pointes peuvent être retirées de l'élément de coffrage, conjointement avec leurs douilles (26).

5. Élément de coffrage selon la revendication 1, caractérisé en ce que les douilles (3,4,16,26) sont réalisées en une matière plastique.

6. Élément de coffrage selon la revendication 1, caractérisé en ce que les douilles (26) sont intégrées dans le matériau de l'élément de coffrage.

7. Élément de coffrage selon la revendication 1, caractérisé en ce que les douilles (26) font saillie vers le haut hors du matériau de l'élément de coffrage.

8. Élément de coffrage selon la revendication 1, caractérisé en ce que les douilles (3,4,16) peuvent être reliées, notamment verrouillées, sous la forme de pièces séparées à l'élément de coffrage.

9. Élément de coffrage selon la revendication 1, caractérisé en ce que les douilles (3,4,16,26) sont disposées sur le côté de l'élément de coffrage, qui est chargé par le béton devant être introduit.

10. Élément de coffrage selon la revendication 1, caractérisé en ce que les douilles (26) sont disposées dans des parties saillantes latérales (2a) de l'élément de coffrage (2).
